# EUROPÄISCHE PATENTSCHRIFT

(11) **EP 3 437 846 B1**
(45) Veröffentlichungstag und Bekanntmachung des Hinweises auf die Patenterteilung: **04.01.2023**
(21) Anmeldenummer: 17001327.0
(22) Anmeldetag: 02.08.2017
(51) Int. Cl.: B30B 11/08, B21D 37/04, B30B 15/06

(54) **TABLETTIERSTEMPEL**
TABLETING PRESS
POINÇON SERVANT À LA PRODUCTION DE COMPRIMÉS

(43) Veröffentlichungstag der Anmeldung: 06.02.2019
(73) Patentinhaber: Notter GmbH, 75248 Ölbronn-Dürrn (DE)
(72) Erfinder: Notter, Klaus, 75248 Ölbronn (DE); Notter, Manfred, 75248 Ölbronn (DE); Römer, Harald, 21465 Reinbek (DE)
(74) Vertreter: Zurhorst, Stefan

(56) Entgegenhaltungen:
- WO-A1-2005/100004
- CN-U- 205 202 266
- JP-A- H11 120 997
- JP-U- H0 666 894
- JP-U- S5 331 082

## Beschreibung

Die Erfindung betrifft einen Tablettierstempel mit den Merkmalen nach dem Oberbegriff des Anspruchs 1.

Für die Herstellung von Tabletten insbesondere im Bereich der Pharmazie oder der Nahrungsergänzungsmittel werden verbreitet sogenannte Rundläuferpressen eingesetzt, bei denen Tablettierstempel mit Matrizen in horizontal angeordneten, um eine vertikale Drehachse drehenden Tischen zusammenwirken. Die Tablettierstempel kommen als Ober- und Unterstempel zum Einsatz, welche synchron zum Drehtisch einer Umlaufbewegung folgen und dabei gesteuerte Hubbewegungen ausführen. Eine Umdrehung des Tisches entspricht einem Arbeitszyklus, zu dessen Beginn eine Matrize von unten mit einem Unterstempel verschlossen wird. Von oben wird nun Pulver in die Matrix-öffnung eingefüllt. Anschließend wird der zugehörige Oberstempel abgesenkt. Durch einen Pressvorgang zwischen Ober- und Unterstempel erfolgt eine Verpressung des Pulvers in der Matrize zu einer Tablette. Die fertig verpresste Tablette wird durch eine gemeinsame Hubbewegung von Ober- und Unterstempel ausgeworfen, woraufhin der vorgenannte Arbeitszyklus von neuem beginnt.

Die Hubbewegung der Tablettierstempel wird in verschiedenen Phasen auf zweierlei Weise herbeigeführt. In beiden Fällen kommt ein Stempelkopf des jeweiligen Tablettierstempels zum Einsatz, welcher am freien Ende des Stempelschaftes gegenüberliegend zur Pressfläche angeordnet ist. Ein solcher Stempelkopf weist eine Umfangsfläche, auf der vom Schaft abgewandten Seite eine zentrale Spiegelfläche mit einem gerundeten Übergangsbereich und auf der dem Schaft zugewandten Seite eine Rückzugsfläche auf. Für die groben Hubbewegungen läuft der Stempelkopf in einer Kurvenbahn, welche je nach Bewegungsrichtung Druck- bzw. Zugkräfte über den Stempelkopf in den Tablettierstempel einleitet. Für den eigentlichen Pressvorgang sind Ober- und Unterstempel zunächst mittels der genannten Kurvenbahnen derart gegeneinander positioniert, dass sie zwischen ihren Pressflächen innerhalb der Matrize eine bestimmte Pulvermenge einschließen. Die nun ausgeführte Pressbewegung mit geringem Presshub wird nicht mehr durch die Kurvenbahn, sondern durch eine Druckrolle erzeugt, die in einer Einlaufzone des Übergangsbereichs auf den Stempelkopf auftrifft und von dort über die Spiegelfläche abrollt. Nach erfolgter Pressung erfolgt eine Rückzugbewegung mittels der vorgenannten Kurvenbahn.

Die Stempelköpfe sind hohen Belastungen und deshalb einem bestimmten Verschleiß ausgesetzt. Dies trifft einerseits für die Interaktion zwischen Stempelkopf und Kurvenbahn zu, was vor allem bei einer bestimmten Schwergängigkeit der Stempel problematisch werden kann. Insbesondere sind aber der Übergangsbereich und die Spiegelfläche unter Einwirkung der Druckrolle hohen Flächenpressungen ausgesetzt. Darüber hinaus hat sich gezeigt, dass unter der genannten hohen Flächenpressung auch eine gewisse relative Gleitbewegung unvermeidlich ist. Diese ist besonders ausgeprägt, wenn eine drehfeste Axialführung der Stempel relativ zum Drehteller bzw. zur zugehörigen Matrize erforderlich ist. In einem solchen Fall drehen sich die Stempel mit dem Drehteller mit, während die feststehende Druckrolle eine solche Drehbewegung nicht ausübt. Dies führt innerhalb des Abrollvorgangs auch zu einer anteiligen rutschenden Gleitbewegung zwischen Stempelkopf und Druckrolle, was unter Einwirkung der hohen Flächenpressung den Verschleiß fördert.

Zur Minderung des letztgenannten Problems wird in der US 2014/0060277 A1 ein Tablettierstempel vorgeschlagen, dessen Stempelkopf drehbar am Schaft gelagert ist. Während der Schaft mittels einer Passfeder drehfest axial geführt ist, kann der drehbar gelagerte Stempelkopf exzentrisch einwirkenden Kräften in einer freien Drehbewegung folgen und dadurch zu verringertem Verschleiß beitragen.

Aus der CN 205202266 U ist ein Tablettierstempel gemäss dem Oberbegriff des Anspruchs 1 bekannt, in dessen Kopf ein Druckaufnahmeelement eingesetzt und mittels eines Paares von Magneten gehalten ist. Einer der Magneten ist als Elektromagnet ausgebildet und kann in seiner Polarität umgekehrt werden. Hierdurch kann ein verschlissenes Druckaufnahmeelement ausgestoßen und gegen ein neues Exemplar ersetzt werden. In der WO 2005/100004 A1 ist noch ein Tablettierstempel beschrieben, dessen Stempelkopf mit einem stoßdämpfenden Einsatzelement versehen ist. Das Einsatzelement ist unter Zwischenlage einer stoßdämpfenden und selbstschmierenden Auskleidung lose eingesetzt. Der Stempel weist keine Rausfallsicherung auf, da diese Funktion im eingebauten Zustand durch die Stempelkopfführung der Gesamtmaschine übernommen wird.

Der Erfindung liegt die Aufgabe zugrunde, einen gattungsgemäßen Tablettierstempel derart weiterzubilden, dass bei vereinfachtem Aufbau die auftretenden Betriebskräfte zuverlässig und mit geringem Verschleiß übertragen werden können.

Diese Aufgabe wird durch einen Tablettierstempel mit den Merkmalen des Anspruchs 1 gelöst.

Nach der Erfindung ist vorgesehen, dass der Stempelkopf einen Kopfgrundkörper und separat davon ein zentrales Druckaufnahmeelement aufweist, wobei der Kopfgrundkörper drehfest und insbesondere einteilig mit dem Schaft verbunden ist. Am Kopfgrundkörper sind die Umfangsfläche und die Rückzugsfläche ausgebildet. Das Druckaufnahmeelement ist drehbar im Kopfgrundkörper gelagert, wobei an diesem Druckaufnahmeelement die zentrale Spiegelfläche ausgebildet ist.

Die erfindungsgemäße Ausgestaltung führt dazu, dass eine drehbare Lagerung nur dort vorhanden ist, wo Druckkräfte von der Druckrolle in den Stempelkopf eingeleitet werden. Hier kann also ein hochbelastbares und konstruktiv einfach ausgestaltetes Axialdruck-Gleitlager zwischen dem Kopfgrundkörper und dem Druckaufnahmeelement zum Einsatz kommen; die hohen Presskräfte können hiermit ohne weiteres und gefahrlos übertragen werden. Dennoch kann das Druckaufnahmeelement unter der Einwirkung der Druckrolle eine freie Drehbewegung ausführen und damit die Gleitreibung zwischen dem Stempelkopf und der Druckrolle auf ein Minimum reduzieren. Des Weiteren kann die Druckrolle keine Drehmomente in die erfindungsgemäß ausgebildeten Stempel einleiten. Die Stempel bleiben im Wesentlichen frei von Torsionsmomenten. Eventuell vorhandene Passfederführungen werden entlastet, was den Verschleiß mindert und der Positioniergenauigkeit zu Gute kommt. Bei Unterstempeln mit unrunden Stempelpressspitzen kann möglicherweise sogar auf die genannten Führungen verzichtet werden, während die Drehpositionierung allein durch die unrunden Stempelpressspitzen in Verbindung mit unrunden Matrizenöffnungen festgelegt wird, und ohne dass hier torsionsbedingt ein übermäßiger Verschleiß auftritt. Der durch die Druckrolle induzierte Verschleiß reduziert sich auf den Bereich des Druckaufnahmeelementes, welches bei Bedarf unter Beibehaltung des übrigen Stempels leicht ausgetauscht werden kann.

Auf der anderen Seite übt der fest mit dem Schaft verbundene Kopfgrundkörper weiterhin die Funktion der Krafteinleitung seitens der Führungskurvenbahn aus. Insbesondere werden an dieser Stelle die Zugkräfte beim Herausziehen des Stempels aus der Matrize eingeleitet, ohne dass hierbei eine Drehlagerung zum Einsatz kommt. Infolge der festen Verbindung zwischen Kopfgrundkörper und Schaft können hohe Zugkräfte auch bei Schwergängigkeit übertragen werden, ohne dass Schäden zu befürchten sind.

Die oben genannte drehfeste und insbesondere einteilige Verbindung des Kopfgrundkörpers mit dem Schaft bedeutet nicht, dass der übrige Stempel insgesamt einteilig ausgeführt sein muss. Im Rahmen der Erfindung kommen auch mehrteilig aufgebaute Stempel in Frage, sofern das Druckaufnahmeelement separat vom Kopfgrundkörper ausgebildet und drehbar gegenüber diesem gelagert ist.

Gemäß der Erfindung weist der Tablettierstempel für die drehbare Lagerung des Druckaufnahmeelementes im Kopfgrundkörper ein Axialdrucklager und separat davon eine Rausfallsicherung auf. Insbesondere sind zur Bildung des Axialdrucklagers am Kopfgrundkörper eine axiale Anlagefläche und korrespondierend dazu am Druckaufnahmeelement ein umlaufender, an der axialen Anlagefläche anliegender Ringflansch ausgebildet. Es entsteht ein Axialdruck-Gleitlager, welches bei geringem konstruktivem Aufwand große Druckkräfte übertragen kann und zudem einfache Schmiermöglichkeiten für einen verschleißarmen Dauerbetrieb eröffnet. Da im Betrieb keine Zugkräfte im Bereich des Lagers auftreten, reicht eine simple Rausfallsicherung. Ein aufwendiges Zuglager ist nicht erforderlich.

Gemäß der Erfindung ist zur Bildung der Rausfallsicherung ein Haltemagnet zwischen dem Kopfgrundkörper und dem Druckaufnahmeelement angeordnet. Im Zusammenhang mit magnetisch anziehbaren Werkstoffen können ausreichend hohe Haltekräfte mit geringem technischem Aufwand erzielt werden, wobei die vom Magneten aufgebrachte Haltekraft bzw. axiale Vorspannkraft ohne weiteres eine freie Drehbewegung des Druckaufnahmeelementes zulässt. Außerdem ist im Kopfgrundkörper ein Aufnahmeraum mit einem Boden ausgebildet, wobei der Haltemagnet flächig auf dem Boden des Aufnahmeraums aufliegt, und wobei zwischen dem Haltemagnet und dem Druckaufnahmeelement ein Spalt verbleibt. Hierdurch ist sichergestellt, dass sich eine Drehbewegung des Druckaufnahmeelementes nicht auf den Haltemagnet überträgt und dass der mechanisch empfindliche Haltemagnet keinen Reibkräften ausgesetzt ist. Zudem wird hierdurch die axiale magnetische Halte- bzw. Vorspannkraft so weit reduziert, dass das Druckaufnahmeelement mit einem unmittelbar an seiner Spiegelfläche angesetzten Magneten herausgezogen und bei Bedarf ersetzt werden kann.

In einer Offenbarung nicht Teil der Erfindung weist der Tablettierstempel zur Bildung der Rausfallsicherung ein Sicherungselement auf, welches in einer umlaufenden Ringnut eines Zapfens des Druckaufnahmeelements eingreift. Hierdurch ist eine mechanische, formschlüssige Rausfallsicherung gebildet, die einerseits hohe Haltekräfte erzeugt, und die andererseits eine freie Materialauswahl auch ohne Berücksichtigung von potenziell magnetischen Eigenschaften zulässt.

Es kann ausreichen, dass sich die räumliche Erstreckung des Druckaufnahmeelements auf die zentrale, ebene Spiegelfläche beschränkt, während die übrigen Abschnitte des Stempelkopfs am Kopfgrundkörper ausgebildet sind. Zweckmäßig ist jedoch zusätzlich zur zentralen Spiegelfläche auch zumindest ein erster Abschnitt des gerundeten Übergangsbereichs am drehbaren Druckaufnahmeelement ausgebildet. Insbesondere ist die Einlaufzone des Übergangsbereichs für eine Druckrolle vollständig am Druckaufnahmeelement ausgebildet. Dies führt dazu, dass die Druckrolle während ihrer gesamten Wechselwirkung mit dem Tablettierstempel nicht in Kontakt mit dem Kopfgrundkörper kommt, sondern ausschließlich das drehbar gelagerte Druckaufnahmeelement berührt. Das Druckaufnahmeelement kann also durch geeignete, selbsttätig herbeigeführte Drehbewegungen einen Ausgleich während der gesamten Druckbelastungsphase herbeiführen.

Ausführungsbeispiele der Erfindung sind nachfolgend anhand der Zeichnung näher beschrieben. Es zeigen:
- Fig. 1: in einer perspektivischen Ansicht den Kopfbereich eines erfindungsgemäß ausgeführten Tablettierstempels mit einem drehbar gelagerten, zentralen Druckaufnahmeelement,
- Fig. 2: in einer schematischen Seitenansicht den Tablettierstempel nach Fig. 1 im Zusammenwirken mit einer Druckrolle,
- Fig. 3: in einer perspektivischen Explosionsdarstellung den Kopfbereich des erfindungsgemässen Tablettierstempels nach den Fig. 1 und 2 mit einem Haltemagnet zur Bildung einer Rausfallsicherung für das Druckaufhahmeelement,
- Fig. 4: in einer Längsschnittdarstellung den Tablettierstempel nach Fig. 3 mit Einzelheiten zum Zusammenwirken des Haltemagneten mit dem Druckaufnahmeelement,
- Fig. 5: in einer perspektivischen Explosionsdarstellung eine Offenbarung eines Tablettierstempels nach den Fig. 1 bis 4 mit einer Ringnut am Druckaufnahmeelement und mit einem darin eingreifenden Sicherungselement zur Bildung einer formschlüssigen Rausfallsicherung, und
- Fig. 6: in einer Längsschnittdarstellung den Tablettierstempel nach Fig. 5 mit weiteren Einzelheiten zum Zusammenwirken des Sicherungselementes mit der Ringnut des Druckaufnahmeelementes.

Fig. 1 zeigt in einer perspektivischen Ansicht den Kopfbereich eines erfindungsgemäßen Tablettierstempels 1. Der Tablettierstempel 1 ist im Wesentlichen als Rotationskörper ausgebildet, der sich entlang einer Längsachse 26 erstreckt. Er umfasst einen Schaft 2, an dessen einen axialen Ende ein Stempelkopf 3 angeordnet ist, und an dessen gegenüberliegenden, hier nicht dargestellten axialen Ende sich eine Pressfläche zur Pressung einer Tablette befindet. Der Stempelkopf 3 weist auf seiner dem Schaft 2 abgewandten Seite eine zentrale, senkrecht zur Längsachse 26 liegende Spiegelfläche 28 auf.

Gemäß der Erfindung umfasst der Stempelkopf eine Kopfgrundkörper 4 und separat vom Grundkörper 4 ein zentrales Druckaufnahmeelement 5. Der Kopfgrundkörper 4 ist drehfest mit dem Schaft 2 verbunden, wozu im gezeigten bevorzugten Ausführungsbeispiel eine einteilige Ausbildung des Schaftes 2 und des Kopfgrundkörpers 4 vorgesehen ist. Der Kopfgrundkörper 4 und das Druckaufnahmeelement 5 sind koaxial zur Längsachse 26 positioniert, wobei das Druckaufnahmeelement 5 drehbar um die Längsachse 26 im Kopfgrundkörper 4 gelagert ist. Mit anderen Worten ist das Druckaufnahmeelement 5 frei drehbar relativ zur Baueinheit aus Schaft 2 und Kopfgrundkörper 4 beweglich. Die zentrale Spiegelfläche 8 ist vollständig am Druckaufnahmeelement 5 ausgebildet und erstreckt sich nicht bis in den Kopfgrundkörper 4 hinein.

Fig. 2 zeigt in einer schematischen Seitenansicht den Tablettierstempel 1 nach Fig. 1 im Zusammenwirken mit einer Druckrolle 24. Der Tablettierstempel 1 und die Druckrolle 24 sind Teil einer nicht näher dargestellten Rundläufer-Tablettenpresse, wobei sich der Tablettierstempel 1 gemeinsam mit einem ebenfalls nicht dargestellten Presstisch umlaufend bewegt. Die Baueinheit aus Schaft 2 und Kopfgrundkörper 4 des Tablettierstempels 1 ist axial verschiebbar, aber drehfest relativ zum genannten Presstisch gelagert. Mit jeder Umdrehung des Presstisches folgt der Tablettierstempel einer Kreisbahn und dreht sich dabei um seine Längsachse 26 mit. Außerdem wird er dabei umlaufend relativ zur örtlich fest gelagerten Druckrolle 24 entsprechend einem Pfeil 29 bewegt. Die Druckrolle 24, welche um eine horizontale Drehachse 27 drehbar gelagert ist, trifft hierbei auf den Stempelkopf 3, rollt auf diesem ab, und erzeugt dabei einen axialen Presshub des Tablettierstempels 1 in Richtung eines Pfeiles 30.

Aus der Seitenansicht des Tablettierstempels 1 nach Fig. 2 ergeben sich verschiedene geometrische Einzelheiten. Es ist zu erkennen, dass der Schaft 2 unmittelbar angrenzend an den Stempelkopf 3 zunächst einen im Durchmesser verjüngten Abschnitt 2' aufweist, von dem aus sich der Stempelkopf 3 radial erweitert. Der größte Durchmesser des Stempelkopfes 3 ist größer als der Durchmesser des Schaftes 2. Im Bereich seines größten Durchmessers weist der Stempelkopf 3 eine zylindrisch umlaufende Umfangsfläche 6 auf. Auf der dem Schaft 2 zugewandten Seite dieser Umfangsfläche 6 ist der Stempelkopf 3 mit einer konischen Rückzugsfläche 7 versehen, welche sich vom verjüngten Abschnitt 2' des Schaftes 2 bis zur Umfangsfläche 6 des Stempelkopfes 3 erstreckt. Auf der in axialer Richtung gegenüberliegenden Seite, also auf der vom Schaft 2 abgewandten Seite der Umfangsfläche 6 befindet sich neben der zentralen Spiegelfläche 8 ein umlaufender, gerundeter Übergangsbereich 20, der von der Umfangsfläche 6 bis zur Spiegelfläche 8 reicht.

Weiter ist in Fig. 2 zu erkennen, dass zwischen dem Kopfgrundkörper 4 und dem drehbar darin gelagerten Druckaufnahmeelement 5 eine Trennfuge 25 ausgebildet ist, welche im Übergangsbereich 20 kreisförmig um die Längsachse 26 herum umläuft und den Übergangsbereich 20 in einen ersten, dem Druckaufnahmeelement 5 zugeordneten Abschnitt 21 und in einem zweiten, dem Kopfgrundkörper 4 zugeordneten Abschnitt 22 aufteilt. Demnach ist neben der zentralen Spiegelfläche 8 zumindest auch der erste Abschnitt 21 des Übergangsbereichs 20 am Druckaufnahmeelement 5 ausgebildet. Es kann aber auch zweckmäßig sein, dass der gerundete Übergangsbereich 20 vollständig am drehbaren Druckaufnahmeelement 5 ausgeformt ist. Schließlich ist in der Seitenansicht nach Fig. 2 noch erkennbar, dass durch einen Teil des Übergangsbereichs 20 eine Einlaufzone 23 gebildet ist, an deren Rand die Druckrolle 24 entsprechend einer gestrichelten Linie auf den Stempelkopf 3 auftrifft und auf der gegenüberliegenden Seite von ihm auch wieder abhebt. Mit anderen Worten rollt die Druckrolle 27 entlang der Einlaufzone 23 und entlang der Spiegelfläche 8 auf dem Stempelkopf 3 ab. Da sich der Übergangsbereich 20 und auch die zentrale Spiegelfläche 8 vollständig auf dem Druckaufnahmeelement 5 befinden, findet ein unmittelbarer Kontakt des Tablettierstempels 1 mit der Druckrolle 24 allein am Druckaufnahmeelement 5 statt. Einen unmittelbaren Kontakt mit dem Kopfgrundkörper 4 gibt es nicht. Die von der Druckrolle 24 erzeugte pressende Hubbewegung des Tablettierstempels 1 in Richtung des Pfeiles 30 wird also allein über die Abrollbewegung der Druckrolle 24 auf dem Druckaufnahmeelement 5 herbeigeführt, wobei sich das Druckaufnahmeelement 5 während des gesamten Abrollvorgangs und während des gesamten Kontaktes mit der Druckrolle 24 in einer drehenden Ausweichbewegung frei und selbsttätig um die Längsachse 26 drehen kann, wodurch unerwünschte Gleitreibung zwischen der Druckrolle und der Oberfläche des Stempelkopfes 3 auf ein Minimum reduziert wird. Mangels Kontakt mit dem Kopfgrundkörper 4 wird durch die Druckrolle 24 keinerlei Axialkraft, keinerlei Drehbewegung und folglich auch keinerlei Reibkräfte auf die Baueinheit aus dem Schaft 2 und dem Kopfgrundkörper 4 übertragen.

Außerhalb des Wirkungsbereichs der Druckrolle 24 erfolgt eine axiale Hubbewegung des Tablettierstempels 1 mittels einer nicht dargestellten Kurvenbahn, welche am Stempelkopf 3 angreift. Für eine Rückzugsbewegung des Tablettierstempels 1 entgegen dem Pfeil 30 leitet die genannte Kurvenbahn entsprechende Zugkräfte in die Rückzugsfläche 7 ein. Da die Rückzugsfläche 7 am Kopfgrundkörper 4 ausgebildet ist, welcher seinerseits fest und ohne Drehlagerung, hier sogar einteilig mit dem Schaft 2 verbunden ist, können an dieser Stelle große Zugkräfte eingeleitet und übertragen werden, ohne dass auf gemäß der Erfindung tatsächlich nicht vorhandene Zuglager Rücksicht genommen werden müsste.

Fig. 3 zeigt in einer perspektivischen Explosionsdarstellung den Tablettierstempel 1 nach den Fig. 1, 2. Es ist erkennbar, dass der Schaft 2 und der Kopfgrundkörper 4 einteilig ausgebildet sind, wobei im Inneren dieser Baueinheit koaxial zur Längsachse 26 ein zur Kopfseite hin offener, zylindrischer Aufnahmeraum 15 ausgeformt ist. Die Öffnung des Aufnahmeraums 15 ist von einer ringförmigen Anlagefläche 10 umschlossen, welche senkrecht zur Längsachse 26 liegt. Die ringförmige Anlagefläche 10 ist ihrerseits von einer Umfangswand des Kopfgrundkörpers 4 topfförmig umschlossen. Ein Haltemagnet 14 ist zylindrisch ausgeformt, koaxial zum Aufnahmeraum 15 positioniert und in seinem Durchmesser passend zum Aufnahmeraum 15 abgemessen. Auf seiner der Spiegelfläche 8 gegenüberliegenden Seite weist das Druckaufnahmeelement 5 einen zylindrischen Zapfen 13 auf. In radialer Richtung zwischen den Zapfen 13 und der Umfangswand des Druckaufnahmeelements 5 erstreckt sich ein Ringflansch 11 senkrecht zur Längsachse 26, welcher in seinen Abmessungen mit der Anlagefläche 10 des Kopfgrundkörpers 4 korrespondiert. Der Durchmesser des Zapfens 13 entspricht dem Durchmesser des Haltemagneten 14, so dass der Zapfen 13 und der Haltemagnet 4 ohne nennenswertes Spiel, jedoch klemmfrei in den Aufnahmeraum 15 eingeführt werden können. Alle drei Teile, nämlich die Baueinheit aus dem Schaft 2 und dem Kopfgrundkörper 4, das Druckaufnahmeelement 5 und der Haltemagnet 14 sind als Rotationskörper mit der gemeinsamen Längsachse 26 ausgebildet.

Fig. 4 zeigt in einer Längsschnittdarstellung die Anordnung nach Fig. 3 im montierten Zustand. Demnach ist das Druckaufnahmeelement 5 mit seiner größeren Umfangsfläche in der topfförmigen Umfangswand des Kopfgrundkörpers 4 zentriert gehalten. Außerdem ragt der Zapfen 13 in den Aufnahmeraum 15 hinein. Der Ringflansch 11 des Druckaufnahmeelements 5 liegt flächig auf der Anlagefläche 10 des Kopfgrundkörpers 4 auf. Dazwischen kann ein nicht dargestelltes Schmiermittel, eine Gleitscheibe oder eine geeignete Beschichtung eingebracht werden. Jedenfalls ist hierdurch insgesamt ein Axialdrucklager 9 gebildet, welches unter axialer Druckbelastung eine Drehbewegung des Druckaufnahmeelements 5 relativ zur Baueinheit aus dem Kopfgrundkörper 4 und dem Schaft 2 ermöglicht.

Das genannte Axialdrucklager 9 kann nur Druckkräfte, nicht jedoch Zugkräfte aufnehmen. Zusätzlich und separat davon ist deshalb eine Rausfallsicherung 12 vorgesehen, mittels derer ein Rausfallen des Druckaufnahmeelementes 5 aus dem Kopfgrundkörper 4 verhindert wird. Im gezeigten Ausführungsbeispiel ist hierzu der oben schon erwähnte Haltemagnet 14 bezogen auf die Axialrichtung der Längsachse 26 zwischen dem Kopfgrundkörper 4 und dem Druckaufnahmeelement 5 positioniert. Der Aufnahmeraum 15 weist hierzu einen ebenen, senkrecht zur Längsachse 26 liegenden Boden 16 auf, auf dem der Haltemagnet 14 flächig aufliegt. Für die Baueinheit aus dem Schaft 2 und dem Kopfgrundkörper 4 ist ein magnetisch anziehbares Material gewählt, in dessen Folge der als Permanentmagnet ausgebildete Haltemagnet 14 magnetisch auf dem Boden 16 haftet. Auch das Druckaufnahmeelement 5 besteht aus einem magnetisch anziehbaren Material, so dass das Druckaufnahmeelement 5 in Axialrichtung vom Haltemagnet 14 derart angezogen wird, dass es mit seinem Ringflansch 11 an der Anlagefläche 10 unter axialer Vorspannung anliegt und nicht herausfallen kann. Zwischen dem Haltemagneten 14 und der Stirnfläche des Zapfens 13 verbleibt ein Spalt 17, welcher eine freie Drehbewegung des Druckaufnahmeelements 5 relativ zum Kopfgrundkörper 4 allein unter Einwirkung des Axialdrucklagers 9 und ohne Reibung gegenüber dem Haltemagneten 14 zulässt.

Die Fig. 5 und 6 zeigen in Explosionsdarstellung bzw. im Längsschnitt eine Variante der Anordnung nach den Fig. 3 und, die nicht Teil der Erfindung ist. Hierbei kommt anstelle des Haltemagneten 14 (Fig. 3, 4) eine abweichende Form der Rausfallsicherung 12 zum Einsatz: An der Umfangsfläche des Zapfens 13 ist eine umlaufende Ringnut 19 ausgeformt. Außerdem ist in dem verjüngten Abschnitt 2' des Schaftes 2 eine Bohrung 28 eingebracht, deren Bohrungsachse tangential zur zylindrischen Umfangsfläche des Aufnahmeraums 15 verläuft und dabei auf gleicher axialer Höhe liegt wie die Ringnut 19 im montierten Zustand des Druckaufnahmeelementes 5. Ein Sicherungselement 18, welches nach Fig. 5 als zylindrischer Passstift ausgebildet ist, wird nach Positionierung des Druckaufnahmeelementes 5 im Kopfgrundkörper 4 in die Bohrung 28 eingepresst. Aus der Längsschnittdarstellung nach Fig. 6 ergibt sich, dass das Sicherungselement 18 hierbei bezogen auf seinen Querschnitt mit einer Hälfte in der Ringnut 19 und mit der anderen Hälfte in der örtlich halb offenen Bohrung 28 zu liegen kommt. Hierdurch wirkt das Sicherungselement 18 als formschlüssige Rausfallsicherung 12 für das Druckaufnahmeelement 5, wobei jedoch eine freie Drehbewegung des Druckaufnahmeelements 5 relativ zur Baueinheit aus dem Schaft 2 und dem Kopfgrundkörper 4 infolge des umlaufenden Verlaufs der Ringnut 19 unbehindert sichergestellt ist. In den übrigen Merkmalen und Bezugszeichen stimmt das Ausführungsbeispiel nach den Fig. 5 und 6 mit denjenigen nach den Fig. 1 bis 4 überein.

Für alle gezeigten Ausführungsbeispiele und auch für weitere im Rahmen der Erfindung mögliche Ausführungsformen kann zusätzlich zu den gezeigten Merkmalen noch eine Kapselung und oder Dichtung im Bereich des Druckaufnahmeelementes 5 und dessen Rausfallsicherung 12 in Betracht gezogen werden, um die Möglichkeiten des Waschens bzw. der Reinigung zu verbessern.

## Patentansprüche

1. Tablettierstempel (1), umfassend einen Schaft (2) und einen Stempelkopf (3), wobei der Stempelkopf (3) eine Umfangsfläche (6), auf der vom Schaft (2) abgewandten Seite der Umfangsfläche (6) eine zentrale Spiegelfläche (8) und auf der dem Schaft (2) zugewandten Seite der Umfangsfläche (6) eine Rückzugsfläche (7) aufweist, wobei der Stempelkopf (3) einen Kopfgrundkörper (4) und separat davon ein zentrales Druckaufnahmeelement (5) aufweist, wobei der Kopfgrundkörper (4) drehfest und insbesondere einteilig mit dem Schaft (2) verbunden ist, wobei am Kopfgrundkörper (4) die Umfangsfläche (6) und die Rückzugsfläche (7) ausgebildet sind, und wobei am Druckaufnahmeelement (5) die zentrale Spiegelfläche (8) ausgebildet ist, **dadurch gekennzeichnet, dass** das Druckaufnahmeelement (5) drehbar im Kopfgrundkörper (4) gelagert ist, dass der Tablettierstempel (1) für die drehbare Lagerung des Druckaufnahmeelementes (5) im Kopfgrundkörper (4) ein Axialdrucklager (9) und separat davon eine Rausfallsicherung (12) aufweist, dass zur Bildung der Rausfallsicherung (12) ein Haltemagnet (14) zwischen dem Kopfgrundkörper (4) und dem Druckaufnahmeelement (5) angeordnet ist, und dass im Kopfgrundkörper (4) ein Aufnahmeraum (15) mit einem Boden (16) ausgebildet ist, wobei der Haltemagnet (14) flächig auf dem Boden (16) des Aufnahmeraums (15) aufliegt, und wobei zwischen dem Haltemagnet (14) und dem Druckaufnahmeelement (5) ein Spalt (17) verbleibt.

2. Tablettierstempel nach Anspruch 1,
**dadurch gekennzeichnet, dass** zur Bildung des Axialdrucklagers (9) am Kopfgrundkörper (4) eine axiale Anlagefläche (10) und korrespondierend dazu am Druckaufnahmeelement (5) ein umlaufender, an der axialen Anlagefläche (10) anliegender Ringflansch (11) ausgebildet sind.

3. Tablettierstempel nach einem der Ansprüche 1 bis 2, **dadurch gekennzeichnet, dass** am Stempelkopf (3) zwischen der Umfangsfläche (6) und der zentralen Spiegelfläche (8) ein gerundeter Übergangsbereich (20) ausgebildet ist, und das zumindest ein erster Abschnitt (21) des Übergangsbereichs (20) am Druckaufnahmeelement (5) ausgebildet ist.

4. Tablettierstempel nach Anspruch 3, **dadurch gekennzeichnet, dass** der gerundete Übergangsbereich (20) eine Einlaufzone (23) für eine Druckrolle (24) aufweist, und dass die Einlaufzone (23) vollständig am Druckaufnahmeelement (5) ausgebildet ist.

## Claims

1. Tablet press (1), comprising a shaft (2) and a punch head (3), wherein the punch head (3) has a circumferential surface (6), a central mirror surface (8) on the side of the circumferential surface (6) facing away from the shaft (2), and a retraction surface (7) on the side of the circumferential surface (6) facing the shaft (2), wherein the punch head (3) has a head basic body (4) and, separately therefrom, a central pressure absorption element (5), wherein the head basic body (4) is connected non-rotatably and in particular integrally to the shaft (2), wherein the circumferential surface (6) and the retraction surface (7) are formed on the head basic body (4), and wherein the central mirror surface (8) is formed on the pressure absorption element (5),
**characterized in that** the pressure absorption element (5) is mounted rotatably in the head basic body (4), **in that**, for the rotatable mounting of the pressure absorption element (5) in the head basic body (4), the tablet press (1) has an axial pressure bearing (9) and, separately therefrom, a drop-out guard (12), **in that**, in order to form the drop-out guard (12), a retaining magnet (14) is arranged between the head basic body (4) and the pressure absorption element (5), and **in that** a receiving space (15) with a base (16) is formed in the head basic body (4), wherein the retaining magnet (14) rests flat on the base (16) of the receiving space (15), and wherein a gap (17) remains between the retaining magnet (14) and the pressure absorption element (5).

2. Tablet press according to Claim 1,
**characterized in that**, in order to form the axial pressure bearing (9), an axial contact surface (10) is formed on the head basic body (4) and, corresponding thereto, an encircling annular flange (11) lying on the axial contact surface (10) is formed on the pressure absorption element (5).

3. Tablet press according to either of Claims 1 and 2,
**characterized in that** a rounded transition region (20) is formed on the punch head (3) between the circumferential surface (6) and the central mirror surface (8) and **in that** at least a first portion (21) of the transition region (20) is formed on the pressure absorption element (5).

4. Tablet press according to Claim 3,
**characterized in that** the rounded transition region (20) has an inlet zone (23) for a pressure roller (24), and **in that** the inlet zone (23) is formed entirely on the pressure absorption element (5).

## Revendications

1. Poinçon servant à la production de comprimés (1), comprenant une tige (2) et une tête de poinçon (3), dans lequel la tête de poinçon (3) présente une surface circonférentielle (6), une surface de miroir centrale (8) sur le côté, détourné de la tige (2), de la surface circonférentielle (6), et une surface en retrait (7) sur le côté, tourné vers la tige (2), de la surface circonférentielle (6), dans lequel la tête de poinçon (3) présente un corps de base de tête (4) et séparément de celui-ci un élément d'absorption de pression central (5), dans lequel le corps de base de tête (4) est relié à la tige (2) de manière verrouillée en rotation, et en particulier d'un seul tenant, dans lequel la surface circonférentielle (6) et la surface en retrait (7) sont réalisées sur le corps de base de tête (4), et dans lequel la surface de miroir centrale (8) est réalisée sur l'élément d'absorption de pression (5),
**caractérisé en ce que** l'élément d'absorption de pression (5) est monté rotatif dans le corps de base de tête (4), **en ce que** le poinçon servant à la production de comprimés (1) présente pour le montage rotatif de l'élément d'absorption de pression (5) dans le corps de base de tête (4) un palier de butée axial (9) et séparément de celui-ci un dispositif antichute (12), **en ce qu'**un aimant de maintien (14) est disposé entre le corps de base de tête (4) et l'élément d'absorption de pression (5) pour former le dispositif antichute (12), et **en ce qu'**un espace de réception (15) pourvu d'un fond (16) est réalisé dans le corps de base de tête (4), dans lequel l'aimant de maintien (14) repose sur toute la surface sur le fond (16) de l'espace de réception (15), et dans lequel un interstice (17) reste entre l'aimant de maintien (14) et l'élément d'absorption de pression (5).

2. Poinçon servant à la production de comprimés selon la revendication 1, **caractérisé en ce que** pour la formation du palier de butée axial (9), une surface de butée axiale (10) est réalisée sur le corps de base de tête (4), et de manière correspondante à celle-ci, une bride annulaire périphérique (11) appliquée contre la surface de butée axiale (10) est réalisée sur l'élément d'absorption de pression (5).

3. Poinçon servant à la production de comprimés selon l'une quelconque des revendications 1 à 2,
**caractérisé en ce que** sur la tête de poinçon (3), une zone de transition arrondie (20) est réalisée entre la surface circonférentielle (6) et la surface de miroir centrale (8), et au moins une première section (21) de la zone de transition (20) est réalisée sur l'élément d'absorption de pression (5).

4. Poinçon servant à la production de comprimés selon la revendication 3, **caractérisé en ce que** la zone de transition arrondie (20) présente une zone d'entrée (23) pour un rouleau presseur (24), et **en ce que** la zone d'entrée (23) est réalisée entièrement sur l'élément d'absorption de pression (5).
